# EUROPÄISCHE PATENTSCHRIFT

(11) **EP 3 531 870 B1**
(45) Veröffentlichungstag und Bekanntmachung des Hinweises auf die Patenterteilung: **24.06.2020**
(21) Anmeldenummer: 17748626.3
(22) Anmeldetag: 26.07.2017
(51) Int. Cl.: A47B 88/493, A47B 88/487

(54) **SCHUBLADENAUSZIEHFÜHRUNG**
DRAWER PULL-OUT GUIDE
GLISSIERE DE TIROIR

(30) Priorität: 28.10.2016 AT 509952016
(43) Veröffentlichungstag der Anmeldung: 04.09.2019
(73) Patentinhaber: Julius Blum GmbH, 6973 Höchst (AT)
(72) Erfinder: MEUSBURGER, Marc, 6863 Egg (AT); HÄMMERLE, Hermann, 6890 Lustenau (AT); BERCHTOLD, Pascal, 6861 Alberschwende (AT)
(74) Vertreter: Torggler & Hofinger Patentanwälte
(86) Internationale Anmeldenummer: PCT/AT2017/060189
(87) Internationale Veröffentlichungsnummer: WO 2018/076032

(56) Entgegenhaltungen:
- EP-A1- 0 363 583
- DE-A1- 3 044 884
- DE-A1-102014 119 729
- GB-A- 2 168 597

## Beschreibung

Die vorliegende Erfindung bezieht sich auf eine Schubladenausziehführung, umfassend:
- eine an einem Möbelkorpus zu befestigende Korpusschiene,
- zumindest einen Befestigungsabschnitt, über welchen die Korpusschiene am Möbelkorpus zu befestigen ist, wobei der zumindest eine Befestigungsabschnitt einen Vertikalschenkel zur Anlage am Möbelkorpus und einen vom Vertikalschenkel abstehenden Querschenkel aufweist, wobei der Querschenkel des Befestigungsabschnitts mit einem in einer Längsrichtung der Korpusschiene verlaufenden Steg der Korpusschiene verbunden ist,
- zumindest eine Ausziehschiene, welche relativ zur Korpusschiene in Längsrichtung verschiebbar gelagert ist,
- zumindest einen zwischen der Korpusschiene und der Ausziehschiene angeordneten Wälzkörper, welcher an einem Laufsteg der Korpusschiene und/oder an einem Laufsteg der zumindest einen Ausziehschiene abstützbar ist.

Schubladenausziehführungen werden üblicherweise auf gegenüberliegenden Seitenwänden eines Möbelkorpus befestigt und ermöglichen einen reibungsarmen Lauf der Schublade, insbesondere auch bei hoher Lastaufnahme. Wird der Schubladenboden der Schublade durch gelagertes Staugut erheblich belastet, so tritt häufig das Problem auf, dass sich die Ausziehschiene durch diese Belastung relativ zur Korpusschiene und damit auch zu jenen Wälzkörpern, welche zur Lastübertragung zwischen der Korpusschiene und der Ausziehschiene gelagert sind, um eine in Längsrichtung verlaufende Achse verkantet. Falls die Ausziehschiene überdies eine Auflage für einen Schubladenboden aufweist, so wird durch die Beladung der Schublade das seitliche Kippmoment auf die Ausziehschiene zusätzlich verstärkt. Dieses Verkanten der Ausziehschiene führt zu einem vorzeitigen und ungleichmäßigen Verschleiß der Wälzkörper, sodass die Funktionalität der Schubladenausziehführung nachteilig beeinträchtigt wird.

Eine gattungsgemäße Schubladenausziehführung ist aus GB 2168597 A bekannt.

Aufgabe der vorliegenden Erfindung ist es daher, eine Schubladenausziehführung der eingangs erwähnten Gattung unter Vermeidung des obigen Nachteiles anzugeben. Dies wird erfindungsgemäß durch die Merkmale des Patentanspruchs 1 gelöst. Weitere vorteilhafte Ausgestaltungen der Erfindung sind in den abhängigen Unteransprüchen angegeben.

Gemäß der Erfindung ist also vorgesehen, dass der Steg der Korpusschiene einen ersten Stegabschnitt und zumindest einen zweiten Stegabschnitt aufweist, wobei der erste Stegabschnitt mit dem Querschenkel des Befestigungsabschnitts verbunden ist und dass der zweite Stegabschnitt durch eine Belastung der Ausziehschiene um eine in Längsrichtung verlaufende Achse in Richtung des Quersteges verkippbar oder verbiegbar ist, sodass eine durch eine Belastung der Ausziehschiene verursachte Veränderung der relativen Lage zwischen Laufsteg und Wälzkörper quer zur Längsrichtung zumindest teilweise kompensierbar ist.

Mit anderen Worten ist eine Kompensationsvorrichtung vorgesehen, durch welche die Korpusschiene bei einer statischen oder dynamischen Belastung der Ausziehschiene um eine in Längsrichtung der Schubladenausziehführung verlaufende Achse relativ zum Querschenkel des Befestigungsabschnitts verkippbar oder verbiegbar ist. Auf diese Weise wird erreicht, dass der Laufsteg und der Wälzkörper unabhängig vom Beladungszustand der Schublade weitgehend verkantungsfrei aneinander anliegen, d.h. dass trotz Belastung eine Lauffläche des Wälzkörpers und der damit zusammenwirkende Laufsteg stets parallel zueinander ausgerichtet sind.

Der erste Stegabschnitt und der zweite Stegabschnitt können im Montagezustand in Höhenrichtung voneinander beabstandet sein. Alternativ ist es auch möglich, dass der zweite Stegabschnitt im Montagezustand vom ersten Stegabschnitt quer absteht. Erfindungsgemäß ist es vorgesehen, dass der zweite Stegabschnitt der Korpusschiene in einem unbelasteten Zustand der Schubladenausziehführung unter Bildung eines Spaltes vom Querschenkel des Befestigungsabschnittes, vorzugsweise parallel oder quer, beabstandet ist.

In einem unbelasteten Zustand der Ausziehschiene nehmen der Laufsteg und der zumindest eine Wälzkörper eine Nullposition zueinander ein, bei einer durch eine Belastung der Ausziehschiene verursachten Abweichung von der besagten Nullposition kann durch die Anordnung eines Kraftspeichers eine rückstellende Kraft auf die Korpusschiene in Richtung der Nullposition ausgeübt werden. Der Kraftspeicher kann entweder durch ein mechanisches Federelement, durch ein elastisch nachgiebiges Kunststoffmaterial und/oder durch eine Eigenelastizität der Korpusschiene gebildet sein.

Weitere Einzelheiten und Vorteile der Erfindung ergeben sich aus der nachfolgenden Figurenbeschreibung. Dabei zeigt bzw. zeigen:
- Fig. 1: ein Möbel mit Schubladen, welche über Schubladenausziehführungen relativ zu einem Möbelkorpus verfahrbar gelagert sind,
- Fig. 2: die Schubladenausziehführung in einer perspektivischen Ansicht,
- Fig. 3: die unbelastete Schubladenausziehführung in einem Querschnitt,
- Fig. 4: die durch Staugut belastete Schubladenausziehführung in einem Querschnitt,
- Fig. 5a, 5b: vereinfachte Darstellungen des unbelasteten und des belasteten Zustandes der Schubladenausziehführung,
- Fig. 6: Teile der Schubladenausziehführung in einer perspektivischen Ansicht.

Fig. 1 zeigt ein Möbel 1 mit mehreren Schubladen 3, welche über Schubladenausziehführungen 4 relativ zu einem schrankförmigen Möbelkorpus 2 in Längsrichtung (L) verfahrbar gelagert sind. Die Schubladenausziehführungen 4 weisen jeweils eine am Möbelkorpus 2 zu befestigende Korpusschiene 5, eine an der Schublade 3 zu befestigende Ausziehschiene 7 sowie gegebenenfalls eine zwischen der Korpusschiene 5 und der Ausziehschiene 7 verfahrbare Mittelschiene 6 auf. Mit der Korpusschiene 5 ist zumindest ein Befestigungsabschnitt 12a verbunden, durch welchen die Schubladenausziehführung 4 am Möbelkorpus 2 zu befestigen ist. Im gezeigten Ausführungsbeispiel sind zwei voneinander gesonderte Befestigungsabschnitte 12a, 12b vorgesehen, welche in Längsrichtung (L) voneinander beabstandet sind. Die Länge der Befestigungsabschnitte 12a, 12b kann sich jeweils nur über einen Teilbereich, vorzugsweise über weniger als ein Viertel, der Länge der Korpusschiene 5 erstrecken. Die Schubladen 3 umfassen jeweils eine Frontblende 8, einen Schubladenboden 9, Seitenwände 10 sowie eine Rückwand 11. Die Seitenwand 10 ist dabei fest, d.h. axial unverschiebbar mit der Ausziehschiene 7 verbunden, sodass die Seitenwand 10 bei einer Verschiebebewegung der Schublade 3 zusammen mit der Ausziehschiene 7 verfahrbar ist. Problematisch sind quer zur Längsrichtung (L) verlaufende Belastungen der Ausziehschiene 7, wodurch diese um eine in Längsrichtung (L) verlaufende Achse verbogen und in Richtung des eingezeichneten Pfeils (M) verkantet wird. Dieses seitliche Verkanten der Ausziehschiene 7 kann zu einer einseitigen Belastung oder auch zu einem Bruch von Wälzkörpern 21a, 21b, 21c (Fig. 3) führen, welche zwischen der Korpusschiene 5 und der Mittelschiene 6 und/oder zwischen der Mittelschiene 6 und der Ausziehschiene 7 gelagert sind.

Fig. 2 zeigt die Schubladenausziehführung 4 in einer perspektivischen Ansicht. Der zumindest eine Befestigungsabschnitt 12a weist einen Vertikalschenkel 13 mit Bohrungen 17 zur Befestigung am Möbelkorpus 2 und einen vom Vertikalschenkel 13, vorzugsweise rechtwinklig, abstehenden Querschenkel 14 auf, wobei der Querschenkel 14 des Befestigungsabschnitts 12a mit einem in einer Längsrichtung (L) der Korpusschiene 5 verlaufenden Steg 18 der Korpusschiene 5 verbunden ist. Im gezeigten Ausführungsbeispiel ist die Ausziehschiene 7 mit einer an der Schublade 3 zu befestigenden, vorzugsweise an der Schublade 3 vormontierten, Trägerschiene 20 verbunden, welche im Montagezustand relativ zur Ausziehschiene 7 axial unverschiebbar angeordnet ist. Die Verbindung zwischen der Ausziehschiene 7 und der Trägerschiene 20 kann über eine an sich bekannte Kupplungsvorrichtung erfolgen, sodass die Trägerschiene 20 (und damit die gesamte Schublade 3) mit der Ausziehschiene 7 lösbar kuppelbar ist. Die Trägerschiene 20 umfasst eine Auflage 15 für den Schubladenboden 9, wobei die Auflage 15 im gezeigten Ausführungsbeispiel als Horizontalsteg mit mehreren voneinander in Längsrichtung (L) beabstandeten Lappen 16 ausgebildet ist, welche gegen die Unterseite des Schubladenbodens 9 drückbar sind und dadurch der Schubladenboden 9 kraftschlüssig fixierbar ist.

Fig. 3 zeigt die unbelastete Schubladenausziehführung 4 in einem Querschnitt. Der Befestigungsabschnitt 12a weist einen Vertikalschenkel 13 zur Anlage am Möbelkorpus 2 und einen vom Vertikalschenkel 13 in einem Winkel von 90° abstehenden Querschenkel 14 auf. Die Korpusschiene 5 umfasst einen im Wesentlichen C-förmigen Abschnitt mit einem in einer Längsrichtung (L) verlaufenden Steg 18, welcher einen mit dem Querschenkel 14 verbundenen ersten Stegabschnitt 18a und einen mit dem ersten Stegabschnitt 18a verbundenen zweiten Stegabschnitt 18b aufweist, wobei der zweite Stegabschnitt 18b unter Bildung eines Spaltes 19 vom Querschenkel 14 des Befestigungsabschnitts 12a beabstandet ist. Der erste Stegabschnitt 18a und der zweite Stegabschnitt 18b können im Montagezustand in Höhenrichtung, beispielsweise parallel, voneinander beanstandet sein. Alternativ ist es aber auch möglich, dass der zweite Stegabschnitt 18b im Montagezustand vom ersten Stegabschnitt 18a quer absteht. Die (schraffiert gekennzeichnete) Mittelschiene 6 ist über zumindest einen Wälzkörper 21a relativ zur Korpusschiene 5 verschiebbar gelagert, wobei der Wälzkörper 21a an einem ersten Laufsteg 22a der Korpusschiene 5 und an einem zweiten Laufsteg 22b der Mittelschiene 6 abstützbar und/oder abrollbar ist. Die Mittelschiene 6 weist einen seitlich neben der Auflage 15 angeordneten, vertikal verlaufenden Seitensteg 6a und einen mit dem Seitensteg 6a verbundenen, horizontal verlaufenden Quersteg 6b auf, wobei der Quersteg 6b zumindest abschnittsweise unter die Auflage 15 für den Schubladenboden 9 hineinragt. Durch den unterhalb der Auflage 15 befindlichen Quersteg 6b der Mittelschiene 6 kann die Gewichtskraft der Schublade 3 in Montagelage mit einem geringeren seitlichen Wirkabstand in die Mittelschiene 6 eingeleitet werden, wodurch - insbesondere bei schwerer Beladung der Schublade 3 - ein geringeres Kippmoment auf die Schubladenausziehführung 4 ausgeübt wird. Durch einen zweiten Wälzkörper 21b, welcher entlang eines Laufsteges 22c der Mittelschiene 6 abrollbar ist, und einen dritten Wälzkörper 21c, welcher einerseits am Laufsteg 22c der Mittelschiene 6 und andererseits entlang eines Laufsteges 22d der Ausziehschiene 7 abstützbar ist, ist die Ausziehschiene 7 relativ zur Mittelschiene 6 verschiebbar gelagert. Die Wälzkörper 21a, 21b, 21c können jeweils in einem Laufwagen angeordnet sein, welcher zwischen der Korpusschiene 5 und der Mittelschiene 6 und/oder zwischen der Mittelschiene 6 und der Ausziehschiene 7 verfahrbar gelagert ist.

Fig. 4 zeigt die belastete Schubladenausziehführung 4 in einem Querschnitt. Durch die Beladung des Schubladenbodens 9 mit Staugut verbiegt sich der Querschenkel 14 des Befestigungsabschnitts 12a nach unten und nimmt nunmehr einen Winkel von beispielhaften 93° relativ zum Vertikalschenkel 13 ein. Der erste Stegabschnitt 18a ist mit dem Querschenkel 14 des Befestigungsabschnitts 12a verbunden, der zweite Stegabschnitt 18b wird hingegen durch die Belastung der Ausziehschiene 7 um eine in Längsrichtung (L) verlaufende Achse in Richtung des Quersteges 14 verkippt oder verbogen, sodass eine durch eine Belastung der Ausziehschiene 7 verursachte Veränderung der relativen Lage zwischen den Laufstegen 22a, 22b, 22c, 22d und den Wälzkörpern 21a, 21b, 21c quer zur Längsrichtung (L) zumindest teilweise kompensierbar ist. Auf diese Weise wird also - trotz einer Verbiegung des Querschenkels 14 nach unten - eine im Querschnitt gesehene Relativstellung zwischen der Korpusschiene 5, der Mittelschiene 6, der Ausziehschiene 7 und der Trägerschiene 20 sowie eine Relativstellung zwischen den Wälzkörpern 21a, 21b, 21c und den zugehörigen Laufstegen 22a, 22b, 22c, 22d nicht verändert. Die Wälzkörper 21a, 21b, 21c werden also trotz einer zusätzlichen Beladung der Schublade 3 mit Staugut gleichmäßig belastet und sind somit keinen einseitigen Belastungen, welche zu einem unregelmäßigen Verschleiß oder Bruch der Wälzkörper 21a, 21b, 21c führen können, ausgesetzt.

Fig. 5a zeigt eine vereinfachte Darstellung des unbelasteten Zustandes der Schubladenausziehführung 4, welche der Abbildung gemäß Fig. 3 entspricht. Der erste Stegabschnitt 18a der Korpusschiene 5 ist mit dem Querschenkel 14 des Befestigungsabschnitts 12a verbunden, der zweite Stegabschnitt 18b der Korpusschiene 5 ist unter Bildung des Spaltes 19 relativ zum Querschenkel 14, vorzugsweise im Wesentlichen parallel, beabstandet. Bei einer Belastung der Schublade 3 wird der zweite Stegabschnitt 18b in Richtung des Querschenkels 14 verkippt oder verbogen, wobei der zwischen dem Querschenkel 14 und dem zweiten Stegabschnitt 18b befindliche Spalt 19 verkleinert wird (Fig. 5b, entspricht der Abbildung gemäß Fig. 4). Durch eine Beladung mit Staugut wird also lediglich die Lage des zweiten Stegabschnittes 18b relativ zum Querschenkel 14 verändert, die Relativstellung der Schienen zueinander (und damit jene der Wälzkörper 21a, 21b, 21c und der Laufstege 22a, 22b, 22c, 22d zueinander) wird aber beibehalten.

Fig. 6 zeigt den Befestigungsabschnitt 12a sowie die Korpusschiene 5 in zwei verschiedenen perspektivischen Ansichten. Der erste Stegabschnitt 18a der Korpusschiene 5 ist mit dem Querschenkel 14 des Befestigungsabschnitts 12a über zumindest eine Befestigungsstelle 23a verbunden. Im gezeigten Ausführungsbeispiel ist der erste Stegabschnitt 18a über zumindest zwei in Längsrichtung (L) voneinander beabstandete Befestigungsstellen 23a, 23b mit dem Querschenkel 14 verbunden, was beispielsweise durch Schweißen, insbesondere Laserschweißen, erfolgen kann. Auf diese Weise ist die Korpusschiene 5 um die Längsachse (L) relativ zum Querschenkel 14 des Befestigungsabschnitts 12a verbiegbar oder verkippbar. Die Befestigungsstelle 23a und/oder die Befestigungsstelle 23b kann entweder als Punktauflage oder auch als Linienauflage ausgebildet sein, wobei sich die Linienauflage zumindest abschnittsweise in Längsrichtung (L) erstreckt. Der erste Stegabschnitt 18a kann auch über zumindest ein Gelenk (beispielsweise über ein Filmscharnier oder ein Punktscharnier) mit dem Querschenkel 14 verbunden sein, sodass der zweite Stegabschnitt 18b über dieses Gelenk um die Längsachse (L) verkippbar ist. Überdies sind Auflagen 24a und 24b, vorzugsweise in Form von bombierten Erhebungen, vorgesehen, an denen der erste Stegabschnitt 18a der Korpusschiene 5 lose aufliegt, wodurch die Korpusschiene 5 leichter um die Längsachse (L) verkippbar ist. Alternativ kann die Korpusschiene 5 auch mit den Auflagen 24a, 24b verschweißt werden, sodass also der erste Stegabschnitt 18a über zumindest zwei quer zur Längsrichtung (L) voneinander beabstandete Schweißungen mit dem Querschenkel 14 verbunden ist. Der erste Stegabschnitt 18a und der zweite Stegabschnitt 18b können sich im Wesentlichen über die gesamte Länge der Korpusschiene 5 erstrecken, wobei eine quer zur Längsrichtung (L) gemessene Breite des zweiten Stegabschnittes 18b wenigstens doppelt so breit wie der erste Stegabschnitt 18a sein kann. Der erste Stegabschnitt 18a und der zweite Stegabschnitt 18b sind, wie aus den beiden gezeigten Ansichten der Korpusschiene 5 hervorgeht, über eine in Längsrichtung (L) verlaufende Kröpfung 25 der Korpusschiene 5 miteinander verbunden.

## Patentansprüche

1. Schubladenausziehführung (4), umfassend:
- eine an einem Möbelkorpus (2) zu befestigende Korpusschiene (5),
- zumindest einen Befestigungsabschnitt (12a), über welchen die Korpusschiene (5) am Möbelkorpus (2) zu befestigen ist, wobei der zumindest eine Befestigungsabschnitt (12a) einen Vertikalschenkel (13) zur Anlage am Möbelkorpus (2) und einen vom Vertikalschenkel (13) abstehenden Querschenkel (14) aufweist, wobei der Querschenkel (14) des Befestigungsabschnitts (12a) mit einem in einer Längsrichtung (L) der Korpusschiene (5) verlaufenden Steg (18) der Korpusschiene (5) verbunden ist,
- zumindest eine Ausziehschiene (7), welche relativ zur Korpusschiene (5) in Längsrichtung (L) verschiebbar gelagert ist,
- zumindest einen zwischen der Korpusschiene (5) und der Ausziehschiene (7) angeordneten Wälzkörper (21a, 21b, 21c), welcher an einem Laufsteg (22a, 22b, 22c, 22d) der Korpusschiene (5) und/oder der zumindest einen Ausziehschiene (7) abstützbar ist,
- wobei der Steg (18) der Korpusschiene (5) einen ersten Stegabschnitt (18a) und zumindest einen zweiten Stegabschnitt (18b) aufweist, wobei der erste Stegabschnitt (18a) der Korpusschiene (5) mit dem Querschenkel (14) des Befestigungsabschnitts (12a) verbunden ist und dass der zweite Stegabschnitt (18b) der Korpusschiene (5) in einem unbelasteten Zustand der Schubladenausziehführung (4) unter Bildung eines Spaltes (19) vom Querschenkel (14) des Befestigungsabschnittes (12a) beabstandet und durch eine Belastung der Ausziehschiene (7) um eine in Längsrichtung (L) verlaufende Achse in Richtung des Querschenkels (14) verkippbar oder verbiegbar ist, sodass eine durch eine Belastung der Ausziehschiene (7) verursachte Veränderung der relativen Lage zwischen Laufsteg (22a, 22b, 22c, 22d) und Wälzkörper (21a, 21b, 21c) quer zur Längsrichtung (L) zumindest teilweise kompensierbar ist, wobei der zweite Stegabschnitt (18b) näher am Vertikalschenkel (13) als der erste Stegabschnitt (18a) angeordnet ist,
**dadurch gekennzeichnet, dass** der zwischen dem zweiten Stegabschnitt (18b) der Korpusschiene (5) und dem Querschenkel (14) des Befestigungsabschnittes (12a) befindliche Spalt (19) durch die Belastung der Ausziehschiene (7) verkleinerbar ist, wobei der erste Stegabschnitt (18a) der Korpusschiene (5) mit dem Querschenkel (14) des Befestigungsabschnitts (12a) über zumindest eine Befestigungsstelle (23a, 23b) verbunden, vorzugsweise verschweißt, ist, wobei die Korpusschiene (5) auf diese Weise um die Längsrichtung (L) relativ zum Querschenkel (14) des Befestigungsabschnittes (12a) verbiegbar oder verkippbar ist.

2. Schubladenausziehführung nach Anspruch 1, **dadurch gekennzeichnet, dass** der erste Stegabschnitt (18a) und der zweite Stegabschnitt (18b) im Montagezustand in Höhenrichtung voneinander beabstandet sind oder dass der zweite Stegabschnitt (18b) im Montagezustand vom ersten Stegabschnitt (18a) quer absteht.

3. Schubladenausziehführung nach Anspruch 1 oder 2, **dadurch gekennzeichnet, dass** sich der erste Stegabschnitt (18a) und/oder der zweite Stegabschnitt (18b) im Wesentlichen über die gesamte Länge der Korpusschiene (5) erstreckt bzw. erstrecken.

4. Schubladenausziehführung nach einem der Ansprüche 1 bis 3, **dadurch gekennzeichnet, dass** eine quer zur Längsrichtung (L) gemessene Breite des zweiten Stegabschnittes (18b) wenigstens doppelt so breit wie der erste Stegabschnitt (18a) ist.

5. Schubladenausziehführung nach einem der Ansprüche 1 bis 4, **dadurch gekennzeichnet, dass** die Korpusschiene (5) über zumindest zwei voneinander in Längsrichtung (L) beabstandete Befestigungsabschnitte (12a, 12b) am Möbelkorpus (2) zu befestigen ist.

6. Schubladenausziehführung nach einem der Ansprüche 1 bis 5, **dadurch gekennzeichnet, dass** die Schubladenausziehführung (4) eine Auflage (15) zur Lagerung eines Schubladenbodens (9) aufweist.

7. Schubladenausziehführung nach einem der Ansprüche 1 bis 6, **dadurch gekennzeichnet, dass** die Schubladenausziehführung (4) eine Mittelschiene (6) aufweist, welche zwischen der Korpusschiene (5) und der Ausziehschiene (7) verfahrbar gelagert ist.

8. Schubladenausziehführung nach Anspruch 7, **dadurch gekennzeichnet, dass** die Mittelschiene (6) einen seitlich neben der Auflage (15) angeordneten Seitensteg (6a) und einen mit dem Seitensteg (6a) verbundenen Quersteg (6b) aufweist, welcher in Montagelage zumindest abschnittsweise unter die Auflage (15) für den Schubladenboden (9) hineinragt.

9. Schubladenausziehführung nach Anspruch 8, **dadurch gekennzeichnet, dass** der Seitensteg (6a) in Montagelage im Wesentlichen vertikal und/oder dass der Quersteg (6b) in Montagelage im Wesentlichen horizontal verläuft.

10. Schublade (3) mit wenigstens einer Schubladenausziehführung (4) nach einem der Ansprüche 1 bis 9.

## Claims

1. A drawer pull-out guide (4), comprising:
- a carcass rail (5) to be fixed to a furniture carcass (2),
- at least one fastening portion (12a) for fixing the carcass rail (5) to the furniture carcass (2), the at least one fastening portion (12a) having a vertical limb (13) configured to rest against the furniture carcass (2) and a transverse limb (14) protruding from the vertical limb (13), wherein the transverse limb (14) of the fastening portion (12a) is connected to a limb (18) of the carcass rail (5), the limb (18) of the carcass rail (5) extending in a longitudinal direction (L) of the carcass rail (5),
- at least one extension rail (7) displaceably supported relative to the carcass rail (5) in the longitudinal direction (L),
- at least one rolling body (21a, 21b, 21c) arranged between the carcass rail (5) and the extension rail (7), the at least one rolling body (21a, 21b, 21c) being configured to be supported on a running limb (22a, 22b, 22c, 22d) of the carcass rail (5) and/or on a running limb (22a, 22b, 22c, 22d) of the at least one extension rail (7),
- wherein the limb (18) of the carcass rail (5) has a first limb portion (18a) and at least one second limb portion (18b), the first limb portion (18a) of the carcass rail (5) being connected to the transverse limb (14) of the fastening portion (12a), and the second limb portion (18b) of the carcass rail (5), in an unloaded condition of the drawer pull-out guide (4), is spaced from the transverse limb (14) of the fastening portion (12a) by the formation of a gap (19) and can be tilted or bent in a direction towards the transverse limb (14) about an axis extending in the longitudinal direction (L) upon a load of the extension rail (7), so that a change of the relative position between the running limb (22a, 22b, 22c, 22d) and the rolling body (21a, 21b, 21c), caused by a load of the extension rail (7) in a direction transverse to the longitudinal direction (L), is at least partially compensated for, wherein the second limb portion (18b) is arranged closer to the vertical limb (13) than the first limb portion (18a),
**characterized in that** the size of the gap (19) located between the second limb portion (18b) of the carcass rail (5) and the transverse limb (14) of the fastening portion (12a) can be reduced upon the load of the extension rail (7), wherein the first limb portion (18a) of the carcass rail (5) is connected, preferably welded, to the transverse limb (14) of the fastening portion (12a) by at least one fastening location (23a, 23b), wherein the carcass rail (5), **in that** way, can be bent or tilted about the longitudinal direction (L) relative to the transverse limb (14) of the fastening portion (12a).

2. The drawer pull-out guide according to claim 1, **characterized in that** the first limb portion (18a) and the second limb portion (18b), in the mounted condition, are spaced from each other in a height direction, or that the second limb portion (18b), in the mounted condition, protrudes transversely from the first limb portion (18a).

3. The drawer pull-out guide according to claim 1 or 2, **characterized in that** the first limb portion (18a) and/or the second limb portion (18b) extends or extend substantially over an entire length of the carcass rail (5).

4. The drawer pull-out guide according to one of the claims 1 to 3, **characterized in that** a width of the second limb portion (18b), measured in a direction transverse to the longitudinal direction (L), is at least twice a width of the first limb portion (18a).

5. The drawer pull-out guide according to one of the claims 1 to 4, **characterized in that** the carcass rail (5) is configured to be fixed to the furniture carcass (2) by at least two fastening portions (12a, 12b) spaced from each other in the longitudinal direction (L).

6. The drawer pull-out guide according to one of the claims 1 to 5, **characterized in that** the drawer pull-out guide (4) has a support portion (15) for supporting a drawer bottom (9).

7. The drawer pull-out guide according to one of the claims 1 to 6, **characterized in that** the drawer pull-out guide (4) has a central rail (6) displaceably arranged between the carcass rail (5) and the extension rail (7).

8. The drawer pull-out guide according to claim 7, **characterized in that** the central rail (6) has a side limb (6a) arranged laterally beside the support portion (15) and a transverse limb (6b) connected to the side limb (6a), and the transverse limb (6b), in the mounted position, protrudes at least partially below the support portion (15) for the drawer bottom (9).

9. The drawer pull-out guide according to claim 8, **characterized in that** the side limb (6a), in the mounted position, extends substantially vertically and/or that the transverse limb (6b), in the mounted position, extends substantially horizontally.

10. A drawer (3) comprising at least one drawer pull-out guide (4) according to one of the claims 1 to 9.

## Revendications

1. Glissière télescopique de tiroir (4), comprenant:
- un rail de corps (5) destiné à être fixé sur un corps de meuble (2),
- au moins une section de fixation (12a), au moyen de laquelle le rail de corps (5) est destiné à être fixé au corps de meuble (2), dans lequel l'au moins une section de fixation (12a) comporte une aile verticale (13) destinée à l'installation sur le corps de meuble (2) et une aile transversale (14) dépassant de l'aile verticale (13), dans lequel l'aile transversale (14) de la section de fixation (12a) est reliée à une traverse (18) du rail de corps (5) s'étendant dans une direction longitudinale (L) du rail de corps (5),
- au moins un rail d'extraction (7), lequel est disposé de façon à pouvoir coulisser dans la direction longitudinale (L) par rapport au rail de corps (5),
- au moins un élément de roulement (21a, 21b, 21c) agencé entre le rail de corps (5) et le rail d'extraction (7), lequel peut s'appuyer sur une piste (22a, 22b, 22c, 22d) du rail de corps (5) et/ou de l'au moins un rail d'extraction (7),
- dans laquelle la traverse (18) du rail de corps (5) comporte une première section de traverse (18a) et au moins une deuxième section de traverse (18b), dans lequel la première section de traverse (18a) du rail de corps (5) est reliée à l'aile transversale (14) de la section de fixation (12a) et la deuxième section de traverse (18b) du rail de corps (5) est écartée de l'aile transversale (14) de la section de fixation (12a) dans un état non chargé de la glissière télescopique de tiroir (4) afin de former une fente (19) et peut être basculée ou courbée autour d'un axe s'étendant dans la direction longitudinale (L) en direction de l'aile transversale (14) par une charge du rail d'extraction (7), de sorte qu'un changement des positions relatives entre la piste (22a, 22b, 22c, 22d) et l'élément de roulement (21a, 21b, 21c) transversalement à la direction longitudinale (L) résultant d'une charge du rail d'extraction (7) peut être au moins partiellement compensé, la deuxième section de traverse (18b) étant agencée comme plus proche de l'aile verticale (13) que la première section de traverse (18a),
**caractérisée en ce que** la fente (19) se trouvant entre la deuxième section de traverse (18b) du rail de corps (5) et l'aile transversale (14) de la section de fixation (12a) peut être rétrécie par la charge du rail d'extraction (7), la première section de traverse (18a) du rail de corps (5) étant reliée, de préférence soudée, à l'aile transversale (14) de la section de fixation (12a) par le biais d'au moins un point de fixation (23a, 23b), le rail de corps (5) pouvant être basculé ou courbé par rapport à l'aile transversale (14) de la section de fixation (12a) autour de la direction longitudinale (L).

2. Glissière télescopique de tiroir selon la revendication 1, **caractérisée en ce que** la première section de traverse (18a) et la deuxième section de traverse (18b) dans l'état assemblé sont écartées l'une de l'autre dans la direction verticale ou **en ce que** la deuxième section de traverse (18b) dépasse transversalement de la première section de traverse (18a) dans l'état assemblé.

3. Glissière télescopique de tiroir selon la revendication 1 ou 2, **caractérisée en ce que** la première section de traverse (18a) et/ou la deuxième section de traverse (18b) s'étend ou s'étendent sensiblement sur toute la longueur du rail de corps (5).

4. Glissière télescopique de tiroir selon l'une des revendications 1 à 3, **caractérisée en ce qu'**une largeur de la deuxième section de traverse (18b) mesurée transversalement à la direction longitudinale (L) est au moins deux fois plus large que la première section de traverse (18a).

5. Glissière télescopique de tiroir selon l'une des revendications 1 à 4, **caractérisée en ce que** le rail de corps (5) est destiné à être fixé au corps de meuble (2) par le biais d'au moins deux sections de fixation (12a, 12b) écartées l'une de l'autre dans la direction longitudinale (L).

6. Glissière télescopique de tiroir selon l'une des revendications 1 à 5, **caractérisée en ce que** la glissière télescopique de tiroir (4) comporte un support (15) destiné à soutenir un fond de tiroir (9).

7. Glissière télescopique de tiroir selon l'une des revendications 1 à 6, **caractérisée en ce que** la glissière télescopique de tiroir (4) comporte un rail médian (6), lequel est disposé en coulissement entre le rail de corps (5) et le rail d'extraction (7).

8. Glissière télescopique de tiroir selon la revendication 7, **caractérisée en ce que** le rail médian (6) comporte une traverse latérale (6a) agencée latéralement sous le support (15) et une traverse transversale (6b) reliée à la traverse latérale (6a), s'engageant dans la position assemblée au moins partiellement sous le support (15) pour le fond de tiroir (9).

9. Glissière télescopique de tiroir selon la revendication 8, **caractérisée en ce que** la traverse latérale (6a) est, dans la position de montage, sensiblement verticale et/ou **en ce que** la traverse transversale (6b) est, dans la position de montage, sensiblement horizontale.

10. Tiroir (3) doté d'au moins une glissière télescopique de tiroir (4) selon l'une des revendications 1 à 9.
